# EUROPÄISCHE PATENTSCHRIFT

(11) **EP 0 941 780 B1**
(45) Veröffentlichungstag und Bekanntmachung des Hinweises auf die Patenterteilung: **14.11.2001**
(21) Anmeldenummer: 99104527.9
(22) Anmeldetag: 06.03.1999
(51) Int. Cl.: B21D 26/02

(54) **Verfahren und Vorrichtung zur Herstellung eines rohrförmigen Hohlkörpers mit einem Abstand angeordneten Ausbauchungen**
Method and device for producing a hollow body with bulges at a distance from oneanother
Méthode et dispositif pour former les corps creux avec des renflements de distance en distance

(30) Priorität: 11.03.1998 DE 19810422
(43) Veröffentlichungstag der Anmeldung: 15.09.1999
(73) Patentinhaber: BENTELER AG, D-33104 Paderborn (DE)
(72) Erfinder: Olszewski, Egon, 33106 Paderborn (DE)
(74) Vertreter: Ksoll, Peter, Dr.-Ing.

(56) Entgegenhaltungen:
- EP-A- 0 395 042
- DE-A- 19 622 372
- FR-A- 1 136 143
- US-A- 5 511 404

## Beschreibung

Die Erfindung betrifft ein Verfahren zur Herstellung eines rohrförmigen Hohlkörpers mit im Abstand angeordneten Ausbauchungen unter Einsatz der Innenhochdruckverformung.

Es ist bekannt, rohrförmige Hohlkörper mittels der Innenhochdruckverformung umzuformen. Beispielsweise beschreibt die EP 0 439 764 B1 ein Verfahren zur Herstellung von hohlen einteiligen metallischen Werkstücken. Bei diesem Verfahren wird ein rohrförmiger Hohlkörper als Ausgangsform unter dem Druck einer Flüssigkeit bei gleichzeitiger axialer Vorschubbewegung aufgeweitet und an die Form eines geteilten Formwerkzeugs gepreßt.

Die Länge der umzuformenden Hohlkörper ist dabei begrenzt, da die freie Ausknicklänge mit der Länge des Hohlkörpers zunimmt und das axiale Nachschieben ohne zusätzliche Erhöhung des Innendrucks zu Faltenbildung am Hohlkörper führen würde. Außerdem steigt mit der Erhöhung des Innendrucks die bei größeren Längen notwendige Zuhaltekraft sehr stark an. Dies führt wiederum zu einem Anstieg der Fertigungskosten. Das bekannte Verfahren stößt damit an seine Grenzen, insbesondere wenn mehr als zwei Ausbauchungen in einem Arbeitsschritt gefertigt werden sollen.

Die DE 196 22 371 A1 offenbart ein Verfahren und eine Vorrichtung zur Herstellung von Nockenwellen, bei welchem die Nocken aus einem hohlkörperförmigen Halbzeug durch Innenhochdruck ausgeformt werden. Dabei wird ein Innenabschnitt des Hohlkörpers an einem Ende abgedichtet und am anderen Ende abgestützt. Unter axialem Nachschieben wird an diesem Innenabschnitt eine Ausbauchung unter hydraulischem Innenhochdruck gefertigt. Die Anzahl der Ausbauchungen ist durch die Kontur des Formwerkzeugs vorgegeben.

Aus der US-A-4,788,843 geht ferner ein Verfahren und eine Vorrichtung zur hydraulischen Umformung eines rohrförmigen Hohlkörpers hervor, wobei mehr als zwei Ausbauchungen an einem Hohlkörper in einem Arbeitsgang erzeugt werden können. Hierzu wird der Hohlkörper in ein Formwerkzeug eingelegt, endseitig durch Dorne lagefixiert und abgedichtet. Über die endseitigen Dorne wird der Hohlkörper anschließend mit einem Fluid befüllt. Danach werden Presskolben durch die Dorne in den Hohlkörper geschoben, wodurch der notwendige hydraulische Innendruck aufgebaut und die Ausbauchungen erzeugt werden. Auf diese Weise können auch U-förmige Hohlkörper bearbeitet werden.

Unabhängig davon, ob der Hohlkörper gerade oder gebogen ist, weist dieses Verfahren jedoch den Nachteil auf, dass es in den Bereichen der radialen Aufweitungen zwangsläufig zu einer Abnahme der Wandstärke kommt. Damit kann dieses Verfahren nur zur Herstellung solcher Erzeugnisse angewendet werden, bei denen die Anforderungen an die Maßhaltigkeit und Festigkeit im Umformbereich eine untergeordnete Rolle spielen. Schließlich ist auch bei dieser Vorgehensweise die Länge des verarbeitbaren Hohlkörpers begrenzt.

Der Erfindung liegt daher ausgehend vom Stand der Technik nach DE-A-19622372 die Aufgabe zugrunde, die Herstellung von rohrförmigen Hohlkörpern mit mehreren im Abstand angeordneten Ausbauchungen unter Einsatz der Innenhochdruckverformung bei Vermeidung unzulässiger Wandverdünnungen verfahrensmäßig zu verbessern.

Die Lösung dieser Aufgabe besteht nach der Erfindung in den Merkmalen des Anspruchs 1.

Kerngedanke bildet die Maßnahme, die Ausbauchungen am Hohlkörper abschnittsweise herzustellen. Hierzu wird zunächst ein Innenabschnitt des Hohlkörpers an einem Ende abgedichtet und am anderen Ende innenseitig abgestützt. Anschließend wird an diesem Innenabschnitt eine Ausbauchung mittels hydraulischem Innenhochdruck unter axialem Nachschieben des Hohlkörpers erzeugt. Die Herstellung weiterer Ausbauchungen am Hohlkörper erfolgt in gleicher Weise nach jeweiligem axialen Umsetzen des Hohlkörpers im Formwerkzeug.

Auf diese Weise lassen sich in Längsrichtung eines praktisch beliebig langen Hohlkörpers mehrere Ausbauchungen herstellen. Durch das abschnittsweise Vorgehen bei der Herstellung der Ausbauchungen wird ein Ausknicken des Hohlkörpers unmöglich. Das bei jedem Ausbauchvorgang vorgenommene axiale Nachschieben vermeidet eine unzulässige Verdünnung der Wandstärke des Hohlkörpers. Durch die innenseitige Abstützung wird eine Faltenbildung des unter axialem Druck stehenden Abschnitts des Hohlkörpers unterdrückt. Der zur Umformung notwendige hydraulische Druck kann reduziert werden. Dies führt zu einer Verminderung der erforderlichen Zuhaltekräfte im Formwerkzeug, was sich vorteilhaft auf die Herstellungskosten auswirkt. Auch der Werkzeugverschleiß wird gesenkt.

Die Form und Geometrie der Ausbauchungen kann anforderungsgerecht durch die Auswahl entsprechender Matrizen im Formwerkzeug bestimmt werden. Ausbauchungen können sowohl einseitig radial am Hohlkörper oder umlaufend ringförmig erzeugt werden. Die Ausbauchungen können auch untereinander umfangsseitig versetzt angeordnet sein. Das erfindungsgemäße Verfahren eignet sich somit besonders gut zur Herstellung von z.B. hohlen Nockenwellen, die auf diese Weise rationell und ökonomisch gefertigt werden können.

Bei dem Verfahren kommt ein zweiteiliges Formwerkzeug, einen stirnseitig an einen Hohlkörper ansetzbaren Abdichtdorn sowie ein in den Hohlkörper einführbares Dichtund Stützwerkzeug zum Einsatz. Das Dicht- und Stützwerkzeug weist einen Dichtkopf und einen Stützkörper auf, die jeweils in ihrer axialen Position im Hohlkörper positionierbar sind. Der Dichtkopf ist verlagerbar und mediendicht an der inneren Oberfläche des Hohlkörpers zur Anlage bringbar. Er wird durch eine Führungsstange, die den Stützkörper mit radialem Spiel durchsetzt, in die vorgesehene Position gebracht.

Die lagegerechte Positionierung des Stützkörpers und des Dichtkopfs ermöglichen eine flexible Anpassung hinsichtlich der Länge des rohrförmigen Hohlkörpers sowie hinsichtlich der Länge des Innenabschnitts, da dessen Länge mit der axialen Erstreckung der Ausbauchungen variiert.

Vorteilhaft wird der Hohlkörper zwischen der Herstellung zweier Ausbauchungen gebogen. Das ermöglicht bei wiederholtem Hydroumformen und Biegen die Herstellung von mehrfach gebogenen und ausgebauchten Hohlkörpern nahezu beliebiger Länge.

Nach Anspruch 2 wird der hydraulische Innendruck vom abgestützten Ende des Hohlkörpers her aufgebracht. Diese Maßnahme führt nicht nur zu einer Verfahrensrationalisierung, sondern verbessert auch die Gestaltungsfreiheit bei der Herstellung der Hohlkörper hinsichtlich der Länge der Hohlkörper oder möglicher Biegeoperationen am Hohlkörper.

Gemäß den Maßnahmen des Anspruchs 3 können eine oder mehrere Ausbauchungen stirnseitig geöffnet werden. Dies kann auf unterschiedlichste Weise, vorzugsweise Scherschneidtechnik, beispielsweise durch Stanzen erfolgen. Durch das Öffnen der Ausbauchungen werden Aushalsungen am Hohlkörper gebildet.

Im Rahmen der Ausführungsform nach Anspruch 4 besteht der Dichtkopf aus zwei gegeneinander verlagerbaren Platten mit einer zwischengegliederten Dichteinlage. Durch das Zusammenpressen der beiden Platten formt die Dichteinlage einen umlaufenden Dichtwulst, der als Dichtring fungiert und den Hohlkörper mediendicht verschließt.

Die Erfindung ist nachfolgend anhand von schematischen Zeichnungen näher erläutert. Es zeigen:
- Figur 1: im vertikalen Längsschnitt eine Vorrichtung mit einem Abschnitt eines rohrförmigen Hohlkörpers vor dem Umformvorgang;
- Figur 2: die Darstellung der Figur 1 während des Umformvorgangs;
- Figur 3: im vertikalen Längsschnitt Vorrichtung und Hohlkörper vor der Herstellung einer zweiten Ausbauchung;
- Figur 4: die Darstellung der Figur 3 während des Umformvorgangs;
- Figur 5: im vertikalen Längsschnitt den Hohlkörper nach einem Biegevorgang;
- Figur 6: im vertikalen Längsschnitt den Hohlkörper und die Vorrichtung vor einem weiteren Umformvorgang;
- Figur 7: die Darstellung der Figur 6 während des Umformvorgangs;
- Figur 8: im vertikalen Längsschnitt den ausgebauchten und gebogenen Hohlkörper im Endzustand und
- Figur 9: im Teillängsschnitt einen Dichtkopf.

Mit 1, 1a-1e ist in den Figuren 1 bis 8 ein rohrförmiger Hohlkörper in verschiedenen Fertigungsstufen bezeichnet. Die Figuren 1 bis 8 sind technisch vereinfacht und nicht maßstäblich zu verstehen.

Figur 1 zeigt den rohrförmigen Hohlkörper 1 in seiner Ausgangsposition. Ein Längenabschnitt 2 des rohrförmigen Hohlkörpers 1 ist von einem Formwerkzeug 3 aufgenommen, das aus einem Obergesenk 4 und einem Untergesenk 5 besteht. In die Gesenke 4, 5 ist eine Kontur 6, 7 zur hydraulischen Umformung des rohrförmigen Hohlkörpers 1 eingearbeitet. Dazu ist das Formwerkzeug 3 im Längenbereich 8 mit einer radialen Aufweitung 9 versehen. Die an diese Aufweitung 9 angrenzenden Konturabschnitte 10, 11 stützen den vom Formwerkzeug 3 umschlossenen Längenabschnitt 2 des rohrförmigen Hohlkörpers 1 außenseitig ab. Endseitig des Längenabschnitts 2 ist das Formwerkzeug 3 offen und weist mündungsseitig eine radiale Aufweitung 12 mit einem konusförmigen Übergang 13 auf.

In den Längenabschnitt 2 des Hohlkörpers 1 ist ein Dicht- und Stützwerkzeug 14 eingebracht. Das Dicht- und Stützwerkzeug 14 umfaßt einen Dichtkopf 15, einen Stützkörper 16 sowie eine Führungsstange 17. Dichtkopf 15 und Stützkörper 16 sind jeweils in ihrer axialen Position im Hohlkörper 1 positionierbar. Zur Positionierung ist der Dichtkopf 15 mit der den Stützkörper 16 mit radialem Spiel durchsetzenden Führungsstange 17 verbunden.

Ein im Längenbereich 8 befindlicher Innenabschnitt 18 wird mit Hilfe des Dicht- und Stützwerkzeugs 14 an einem Ende 19 durch den Dichtkopf 15 abgedichtet und am anderen Ende 20 vom Stützkörper 16 abgestützt.

Der Dichtkopf 15 umfaßt zwei gegeneinander verlagerbare Platten 21, 21' mit einer zwischengegliederten Dichteinlage 22 (siehe hierzu auch Figur 9). Durch eine Verlagerung der Platten 21, 21' in axialer Richtung gegeneinander formt die Dichteinlage 22 einen an der radialen Außenseite 23 des Dichtkopfs 15 umlaufenden Dichtwulst 24, der sich an der inneren Oberfläche 25 des Hohlkörpers 1 anlegt und den Dichtkopf 15 verklemmt. Die axiale Länge L des Dichtkopfs 15 ist dabei nicht größer als zwei Drittel der Länge L1 des Konturabschnitts 11 des Formwerkzeugs 3.

Zur Herstellung einer Ausbauchung am Hohlkörper 1 dichtet ein kolbenartiger Abdichtdorn 26 den Längenabschnitt 2 des rohrförmigen Hohlkörpers 1 endseitig mediendicht ab. Über einen durch den Abdichtdorn 26 geführten Axialkanal 27 wird ein hydraulischer Innenhochdruck im vom Dichtkopf 15 und Abdichtdorn 26 abgedichteten Längenabschnitt 28, der auch den Innenabschnitt 18 umfaßt, aufgebaut.

Figur 2 zeigt im vertikalen Längsschnitt die Darstellung der Figur 1 während des Umformvorgangs des rohrförmigen Hohlkörpers 1. Hierbei schiebt der Abdichtdorn 26 den rohrförmigen Hohlkörper 1 axial in Richtung des Innenabschnitts 18, wobei der gleichzeitig aufgebrachte hydraulische Innenhochdruck zur Bildung einer Ausbauchung 29 am Hohlkörper 1a führt. Der Stützkörper 16 verhindert ein Ausknicken des Hohlkörpers 1a während des Nachschiebens. Durch das Nachschieben werden unzulässige Materialverdünnungen im Bereich der Ausbauchung 29 vermieden.

Der nächste Fertigungsschritt nach Figur 3 zeigt, wie der umgeformte Hohlkörper 1a axial in Bildebene nach rechts umgesetzt ist und der Abdichtdorn 26 mit dem Dichtkopf 15 einen neuen Längenabschnitt 28a und der Dichtkopf 15 mit dem Stützkörper 17 einen Innenabschnitt 18a begrenzt.

Figur 4 zeigt, wie in der weiteren Fertigungsfolge eine zweite Ausbauchung 30 an dem rohrförmigen Hohlkörper 1b angebracht wird. Der Umformvorgang ist identisch mit dem zu Figur 2 geschilderten.

In Figur 5 ist der Hohlkörper 1c dargestellt, der nach einer Biegeumformung aus dem Hohlkörper 1b aus Figur 4 hervorgegangen ist.

Der noch unverformte Endabschnitt 31 des Hohlkörpers 1c wird, wie Figur 6 zeigt, in das Formwerkzeug eingebracht.

Figur 7 zeigt die Umformung gemäß Figur 2, wobei eine weitere Ausbauchung 32 erzeugt wird.

Der Hohlkörper 1d wird gemäß der Fertigungsschritte in Figur 3 und Figur 4 axial umgesetzt und es wird ein letztes Mal eine Ausbauchung 33 hergestellt.

Figur 8 zeigt im vertikalen Längsschnitt den rohrförmigen Hohlkörper 1e, wie er aus den in den Figuren 1 bis 7 dargestellten Fertigungsschritten hervorgegangen ist, im Endzustand nach der Innenhochdruckverformung. Der gebogene und mit Ausbauchungen 29, 30, 32, 33 versehene Hohlkörper 1e kann dann einer ggf. erforderlichen Weiterbehandlung zugeführt werden.

### Bezugzzeichenaufstellung

- 1 -: rohrförmiger Hohlkörper
1a - rohrförmiger Hohlkörper
1b - rohrförmiger Hohlkörper
1c - rohrförmiger Hohlkörper
1d - rohrförmiger Hohlkörper
1e - rohrförmiger Hohlkörper
- 2 -: Längenabschnitt v. 1
- 3 -: Formwerkzeug
- 4 -: Obergesenk
- 5 -: Untergesenk
- 6 -: Kontur v. 4
- 7 -: Kontur v. 5
- 8 -: Längenbereich v. 3
- 9 -: Aufweitung
- 10 -: Konturabschnitt
- 11 -: Konturabschnitt
- 12 -: Aufweitung
- 13 -: Übergang
- 14 -: - Dicht- und Stützwerkzeug
- 15 -: Dichtkopf
- 16 -: Stützkörper
- 17 -: Führungsstange
- 18 -: Innenabschnitt v. 1
- 18a-: Innenabschnitt v. 1a
- 19 -: abgedichtetes Ende v. 18
- 20 -: abgestütztes Ende v. 18
- 21 -: Platte v. 15
- 21'-: Platte v. 15
- 22 -: Dichteinlage
- 23 -: Aussenseite v. 15
- 24 -: Dichtwulst
- 25 -: Oberfläche v. 1
- 26 -: Abdichtdorn
- 27 -: Axialkanal in 26
- 28 -: Längenabschnitt v .1
- 28a-: Längenabschnitt v. 1a
- 29 -: Ausbauchung
- 30 -: Ausbauchung
- 31 -: Endabschnitt v. 1c
- 32 -: Ausbauchung
- 33 -: Ausbauchung

- L -: Länge v. 15
- L1 -: Länge v. 11

## Patentansprüche

1. Verfahren zur Herstellung eines rohrförmigen Hohlkörpers (1, 1a-1e) mit in Längsrichtung des Hohlkörpers (1, 1a-1e) im Abstand angeordneten Ausbauchungen (29, 30, 32, 33) unter Einsatz der Innenhochdruckverformung bei mindestens bereichsweiser äußerer Abstützung in einem zweigeteilten Formwerkzeug (3), welches eine Kontur aufweist, die mit einer Aufweitung (9) zur Bildung einer Ausbauchung (29, 30, 32, 33) im Hohlkörper versehen ist, wobei zunächst ein Innenabschnitt (18) des Hohlkörpers (1, 1a-1e) an einem Ende (19) abgedichtet und am anderen Ende (20) innenseitig abgestützt wird und an diesem Innenabschnitt (18) eine Ausbauchung (29) mittels hydraulischem Innenhochdruck unter axialem Nachschieben des Hohlkörpers (1, 1a-1e) erzeugt wird,
**dadurch gekennzeichnet, dass** zur Herstellung einer ersten Ausbauchung (29) in den Hohlkörper (1, 1a-1e) ein Dicht- und Stützwerkzeug (14) mit einem Dichtkopf (15) und einem Stützkörper (16) eingeführt wird, wobei der Dichtkopf (15) und der Stützkörper jeweils in ihrer axialen Position im Hohlkörper (1, 1a-1e) positioniert werden und der Dichtkopf (15) durch eine den Stützkörper (16) mit radialem Spiel durchsetzende Führungsstange (17) verlagerbar und mediendicht an der inneren Oberfläche (25) des Hohlkörpers (1, 1a-1e) zur Anlage gebracht wird, worauf nach axialem Umsetzen des Hohlkörpers (1, 1a-1e) im Formwerkzeug (3) in gleicher Weise eine weitere Ausbauchung (30, 32, 33) hergestellt und der Hohlkörper (1, 1a-1e) zwischen der Herstellung zweier Ausbauchungen (30, 32) gebogen wird.

2. Verfahren nach Anspruch 1, **dadurch gekennzeichnet, dass** der hydraulische Innenhochdruck vom abgestützten Ende (20) des Hohlkörpers (1, 1a-1e) her aufgebracht wird.

3. Verfahren nach einem der Ansprüche 1 oder 2, **dadurch gekennzeichnet, dass** die Ausbauchungen (29, 30, 32, 33) stimseitig geöffnet werden.

4. Verfahren nach einem der Ansprüche 1 bis 3, **dadurch gekennzeichnet, dass** bei dem Dichtkopf (15) zwei Platten (21, 21') mit einer zwischengegliederten Dichteinlage (22) gegeneinander verlagert werden.

## Claims

1. A method of producing a tubular hollow member (1, 1a-1e) with spaced-apart bulges (29, 30, 32, 33) in the longitudinal direction of the hollow member (1, 1a-1e) by internal high-pressure deformation and external support at least at places in a two-part mould (3) which has a contour provided with a wide part (9) for forming a bulge (29, 30, 32, 33) in the hollow member, wherein an internal portion (18) of the hollow member (1, 1a-1e) is first sealed at one end (19) and internally supported at the other end (20) and a bulge (29) is made in the internal portion (18) by internal hydraulic high pressure followed by axial pushing of the hollow member (1, 1a-1e), **characterised in that** in order to produce a first bulge (29) in the hollow member (1, 1a-1e), a sealing and supporting tool (14) having a sealing head (15) and a supporting member (16) is inserted, wherein the sealing head (15) and the supporting member are each positioned in their axial position in the hollow member (1, 1a-1e) and the sealing head (15) is movable by a guide rod (17) extending with radial clearance through the supporting member (16) and is brought into media-tight abutment against the inner surface (25) of the hollow member (1, 1a-1e), whereupon after axial adjustment of the hollow member (1, 1a-1e) in the moulding tool (3), a further bulge (30, 32, 33) is made in the same way and the hollow member (1, 1a-1e) is bent between the production of two bulges (30, 32).

2. A method according to claim 1, **characterised in that** the hydraulic internal high pressure is applied from the supported end (20) of the hollow member (1, 1a-1e).

3. A method according to claim 1 or 2,
**characterised in that** the bulges (29, 30, 32, 33) are opened at the end face.

4. A method according to any of claims 1 to 3,
**characterised in that** two plates (21, 21') in the sealing head (15) are moved towards one another with a sealing insert (22) in between.

## Revendications

1. Procédé pour fabriquer un corps creux de forme tubulaire (1, 1a-1e) possédant des renflements (29, 30, 32, 33) situés à distance les uns des autres dans la direction longitudinale du corps creux (1, 1a-1e), moyennant l'application de la déformation sous haute pression intérieure, dans le cas d'un soutien extérieur au moins par endroits, dans un outil de formage (3) formé de deux parties, qui possède un contour qui comporte un élargissement (9) servant à former un renflement (29, 30, 32, 33) dans le corps creux, selon lequel au moins une partie intérieure (18) du corps creux (1, 1a-1e) est fermée de façon étanche à une extrémité (19) et prend appui intérieurement au niveau de son autre extrémité (20) et un renflement (29) est produit, au niveau de cette partie intérieure (18), à l'aide d'une haute pression hydraulique intérieure moyennant une poussée axiale du corps creux (1, 1a-1e), **caractérisé en ce que** pour fabriquer un premier renflement (29) dans le corps creux (1, 1a-1e), on introduit un outil d'étanchéité et d'appui (14) équipé d'une tête d'étanchéité (15) et d'un corps d'appui (16) dans le corps creux (1, 1a-1e), la tête d'étanchéité (15) et le corps d'appui étant positionnés respectivement dans leur position axiale dans le corps creux (1, 1a-1e), et la tête d'étanchéité (15) est montée de manière à être déplaçable au moyen d'une tige de guidage (17) traversant le corps d'appui (16) avec un jeu radial, et en étant appliquée d'une manière étanche aux fluides contre la surface intérieure (25) du corps creux (1, 1a-1e), à la suite de quoi, après un changement axial de position du corps creux (1, 1a-1e) dans l'outil de formage (3), on fabrique de la même manière un autre renflement (30, 32, 33) et on coude le corps creux (1, 1a-1e) entre les fabrications de deux renflements (30, 32).

2. Procédé selon la revendication 1, **caractérisé en ce que** la haute pression hydraulique intérieure est appliquée à partir de l'extrémité supportée (20) du corps creux (1, 1a-1e)

3. Procédé selon la revendication 1 ou 2,
**caractérisé en ce que** les renflements (29, 30, 32, 33) sont ouverts frontalement.

4. Procédé selon l'une quelconque des revendications 1 à 3, **caractérisé en ce que** dans la tête d'étanchéité (15), deux plaques (21, 21') sont décalées l'une par rapport à l'autre avec un insert d'étanchéité (22) intercalé.
